# EUROPÄISCHE PATENTSCHRIFT

(11) **EP 0 079 078 B1**
(45) Veröffentlichungstag und Bekanntmachung des Hinweises auf die Patenterteilung: **07.05.1986**
(21) Anmeldenummer: 82110303.3
(22) Anmeldetag: 09.11.1982
(51) Int. Cl.: F02D 5/02

(54) **Elektronisch gesteuerte Kraftstoffeinspritzanlage**
Electronically controlled fuel injection device
Installation d'injection de carburant à commande électronique

(30) Priorität: 10.11.1981 DE 3144667
(43) Veröffentlichungstag der Anmeldung: 18.05.1983
(73) Patentinhaber: Bause, Roland, D-8300 Landshut (DE)
(72) Erfinder: Bause, Roland, D-8300 Landshut (DE)
(74) Vertreter: Tergau, Enno, Dipl.-Ing.

## Beschreibung

Die Erfindung betrifft eine elektronisch gesteuerte Kraftstoffeinspritzanlage für gemischverdichtende, fremdzündende Verbrennungskraftmaschinen mit den Merkmalen des Oberbegriffes des Anspruches 1. Bekannte Einspritzanlagen dieser Art bestehen im wesentlichen aus einem Ausaugrohr, das über den Einlaßventilweg mit mindestens einer Brennkammer des Motors verbunden ist. Der Kraftstoff wird über ein elektronisch steuerbares Einspritzventil in das Ansaugrohr eingespritzt, wobei die Steuerung des Einspritzventiles mittels einer elektronischen Steuerschaltung vollzogen wird, die auf eine Meßvorrichtung reagiert, die ihrerseits im Ansaugrohr angeordnet ist. Die Meßvorrichtung ist beispielsweise als Hitzedraht ausgebildet, der stromgespeist auf einer ganz bestimmten Solltemperatur (ungefähr 200 °C) gehalten wird. Durch den Lufstrom im Ausaugrohr wird von dem Hitzedraht Wärme abgeführt, so daß dieser zum Abkühlen tendiert. Um die Temperatur des Hitzedrahtes konstant zu regeln, ist in unmittelbarer Nähe des Hitzedrahtes oder an diesem ein Thermofühler angebracht, mit welchem die Temperatur des Hitzedrahtes gemessen wird. Die temperaturabhängige Spannung des Thermofühlers wird in die elektronische Regelschaltung eingegeben, die wiederum - abhängig von der Thermospannung - den durch den Hitzedraht fließenden Strom so regelt, daß die Temperatur des Hitzedrahtes konstant auf der Solltemperatur gehalten wird. Je höher der Luftdurchsatz durch das Ansaugrohr ist, desto höher ist der Regelstrom, so daß der Regelstrom eine Bezugsgröße für den Luftdurchsatz für das Ansaugrohr ist. Die elektronische Steuerschaltung regelt nun das Einspritzventil so, daß die dem Ansaugrohr zugeführte Kraftstoffmenge an die angesaugte Luftmenge angepaßt und ein möglichst optimales Verbrennungsgemisch erzielt wird.

Weiterhin ist aus der GB-A-2052 108 ein Kontrollsystem zur Steuerung des Kraftstoff-Luft-Gemisches im Ansaugkanal einer Verbrennungskraftmaschine bekannt. Dabei ragt ein sauerstoffempfindlicher Sensor für das Luft-KraftstoffVerhältnis in den Gemischstrom hinein. Mittels einer Zündvorrichtung wird ein Bruchteil des Gemisches entzündet und das resultierende Verbrennungs- gas dem Sauerstoffsensor zugeführt, der von der Art einer Konzentrationskette mit einem Festkörperelektrolyten ist. Ein vom Sensor bereitgestellter, für das Kraftstoff-Luft-Verhältnis repräsentativer Spannungswert wird in einer Steuerschaltung verarbeitet, die die gemischabhängigen, elektrischen Ausgangssignale der Meßvorrichtung mit einem voreinstellbaren Sollwert vergleicht.

Nachteilig an den bekannten Anlagen ist, daß sich das im Ansaugkanal körperlich vorhandene Meßorgan nachteilig auf die Strömungsverhältnisse im Ansaugrohr auswirkt und weiterhin ein Abgleich der Anlage von Zeit zu Zeit unumgänglich notwendig ist, da bei der bekannten Anlage nur einer der beiden Parameter Luftmenge/-Kraftstoffmenge, nämlich die Luftmenge gemessen wird. Der notwendige Abgleich wird in der Regel dadurch vollzogen, daß bei laufendem Motor der CO-Gehalt des Abgases gemessen wird und vom CO-Gehalt auf die Gemischzusammensetzung rückgeschlossen wird.

Der Erfindung liegt die Aufgabe zugrunde, eine Kraftstoffeinspritzanlage zu schaffen, die ohne in den Ansaugkanal hinein- oder durch diesen hindurchstehende Fühlelemente auskommt und durch unmittelbare und vollständige Messung der Gemischzusammensetzung eine von Motorparametern oder Verschleiß- und Verstellerscheinungen unabhängige optimale Gemischeinstellung gewährleistet.

Die Erfindung wird dadurch gelöst, daß die Meßvorrichtung ein im Wandungsbereich des Ansaugrohres radial außerhalb des lichten Rohrquerschnittes angeordnetes elektro-optisches Spektrometer ist, welches mithilfe seiner Lichtquelle und seines Detektors das vom Motor angesaugte Kraftstoff-Luftgemisch auf seine Zusammensetzung (Kraftstoff-Luft) analysiert. Die elektronische Schaltung vergleicht die gemischabhängigen elektrischen Ausgangssignale des Spektrometers mit einem voreinstellbaren Sollwert. Vorteilhaft an der Kraftstoffeinspritzanlage ist zunächst, daß das Ansaugsystem optimal strömungstechnisch gestaltet werden kann, da keine mechanischen Meßorgane im Ansaugkanal notwendig sind. Die Lichtquelle des Spektrometers sowie das lichtempfindliche Element werden außerhalb des Ansaugrohrquerschnittes angeordnet derart, daß der Lichtstrahl die Ansaugrohrwandung mittels Fenstern o. dgl. durchsetzt. Deren Form und Einbaustellung kann so gewählt werden, daß die Wandung des Ansaugrohres an dieser Stelle glatt durchgehend ausgebildet ist. Weiterhin vorteilhaft ist, daß die erfindungsgemäße Einspritzanlage für alle gemischverdichtenden Verbrennungskraftmaschinen ohne Abstimmarbeiten verwendbar ist. Es ist sogar möglich, ohne hohen technischen Aufwand bereits im Betrieb befindliche Verbrennungskraftmaschinen mit dieser spektralanalytisch gesteuerten kraftstoffeinspritzanlage nachzurüsten.

Im einfachsten Falle ist entsprechend dem Kennzeichnungsmerkmal des Anspruches 2 das Spektrometer mit einer schmalbandigen oder monochromatischen Lichtquelle versehen, deren Wellenlänge - beispielsweise durch Filterung - der Wellenlänge entspricht, die von einem optimal Zusammengesetzten Kraftstoff-Luftgemisch ganz oder teilweise absorbiert wird. Als Sensor dient ein fotoelektrisches Bauteil, beispielsweise Fotoelement oder Fotodiode, deren spektrale Empfindlichkeit der gewählten Lichtwellenlänge angepaßt ist. Es können Emissionsspektrometer sowie Extinktionsspektrometer analog Anspruch 3 Anwendung finden, es liegt auch im Rahmen der Erfindung, die Messung nephelometrisch oder colorimetrisch vorzunehmen, d. h. die « Tröpfchenmenge » ouer die « Farbdichte » im Luft-Kraftstoffgemisch zu bestimmen und mittels dieser Größe die Einspritzventilsteuerung vorzunehmen.

Die kennzeichnenden Merkmale der Ansprüche 4 bzw. 5 beschreiben vorteilhafte geometrische Bedingungen für den Lichtdurchgang durch das Kraftstoff-Luft-Gemisch. Der Erfindungsgegenstand wird entsprechend dem Anspruch 4 ausgeführt, wenn ein besonders kurzer Durchdringungsweg für den Lichtstrahl sinnvoll ist, ist aufgrund gemischbedingter Anforderungen ein besonders langer Wechselwirkungsweg zwischen dem optisch wirkenden Medium und dem Lichtstrahl verlangt, so ist eine vorteilhafte Weiterbildung entsprechend Anspruch 5 zu wählen.

Es liegt auch im Rahmen der Erfindung, in jeder der beiden Gemischkomponenten durch zwei Lichtstrahlen entsprechend Anspruch 6 unterschiedlicher Wellenlänge, Übergänge, Schwingungen oder Rotationen unterschiedlicher Moleküle oder Atome anzuregen und aus dem Verhältnis der beiden getrennt gemessenen Signale die jeweilige Gemischzusammensetzung zu ermitteln bzw. über das Einspritzventil zu regeln.

Die Ansprüche 7 und 8 lehren Maßnahmen, die zum Erzielen eines güngstigen Signal-Rauchverhältnisses bei der Messung vorteilhaft sind und durch welche eine genaue Regelung des Kraftstoffgemisches erfolgen kann. Insbesondere durch die phasen- und/oder frequenzselektive « Lock-in-Technologie» können störende Motorvibrationssignale leicht aus dem Messignal eliminiert werden. Die Ansprüche 9 und 10 lehren weiterhin, das spektroskopisch ermittelte Grundsignal durch weitere Signale zu überlagern oder zu ergänzen, beispielsweise in der Kaltlauf- oder Leerlaufphase des Motors.

Die Erfindung wird im folgenden anhand eines in der Zeichnung dargestellten Ausführungsbeispieles näher erläutert. Die Zeichnungsfigur zeigt in schematischer Darstellung ein Ansaugrohr mit Spektrometeranordnung und Einspritzventil sowie die Schaltungsanordnung.

Die elektronisch gesteuerte Kraftstoffeinspritzanlage besteht im wesentlichen aus einem Ansaugrohr 1, an welchem in üblicher Weise seitlich ein elektronisches steuerbares Einspritzventil 2 angeordnet ist, welches mit der Kraftstoffleitung 3 verbunden ist. Durch den zugeführten Kraftstoff wird im Inneren des Ansaugrohres ein Benzin-Luftgemisch erzeugt, dessen Zusammensetzung von der Öffnungszeit des Einspritzventiles abhängig ist. Die Öffnungszeit des Einspritzventils 2 wird über eine Steuerleitung 4 geregelt, die mit dem Ausgang 5 einer elektronischen Steuerschaltung 6 verbunden ist.

Das Spektrometer 7 besteht im wesentlichen aus einer Lichtquelle 8 und einem der Lichtquelle im Strahlengang optisch nachgestellten Spektralfilter 9, welches nur Licht einer ganz bestimment Wellenlänge durchläßt. Der Lichtstrahl 10 durchsetzt das Ansaugrohr rechtwinklig und trifft auf den auf der gegenüberliegenden Seite des Ansaugrohres 1 angeordneten lichtempfindlichen Detektor 11, welcher abhängig von der eingestrahlten Intensität ein elektrisches Spannungssignal erzeugt, welches über die Signalleitung 12 dem Signaleingang 13 der elektrischen Steuerschaltung 6 zugeführt wird.

In der Steuerschaltung wird das vom Detektor erzeugte Signal mit einem einmal zu ermittelnden Sollwert verglichen, wobei abhängig von der Abweichung vom Sollwert die Öffnungszeit des Einspritzventiles über die Steuerleitung nachgeregelt (verlängert oder verkürzt) wird.

## Patentansprüche

1. Elektronisch gesteuerte Kraftstoffeinspritzanlage für gemischverdichtende, fremdzündende Verbrennungskraftmaschinen mit
- mindestens einem über den Einlaßventilweg mit mindestens einer Brennkammer der Maschine verbundenen Ausaugrohr (1),
- einem am Ansaugrohr angeordneten elektrisch steuerbaren Einspritzventil (2) zur Zuführung des Kraftstoffes,
- einer im Ansaugrohr (1) wirksamen Meßvorrichtung die das vom Motor angesaugte Kraftstoff-Luftgemisch auf seine Zusammensetzung (Kraftstoff-Luft) analysiert, sowie
- einer eingangsseitig mit dem Meßorgan, ausgangsseitig mit dem Einspritzventil wirkverbundenen elektronischen Steuerschaltung (6), die die gemischabhängigen elektrischen Ausgangssignale der Meßvorrichtung mit einem voreinstellbaren Sollwert vergleicht, dadurch gekennzeichnet, daß die Meßvorrichtung ein elektro-optisches Spektrometer (7) ist, dessen Lichtquelle (8) bzw. Detektor (11) im Wandüngsbereich des Ansaugrohres (1) radial außerhalb dessen lichten Rohrquerschnitts angeordnet sind.

2. Einspritzanlage nach Anspruch 1, dadurch gekennzeichnet, daß das Spektrometer (7) ein Emissionsspektrometer mit schmalbandiger oder monochromatischer Lichtquelle (8) ist.

3. Einspritzanlage nach Anspruch 1, dadurch gekennzeichnet, daß das Spektrometer (7) ein Extinktionsspektrometer ist.

4. Einspritzanlage nach einem oder mehreren der vorhergehenden Ansprüche, dadurch gekennzeichnet, daß der lichtstrahl (10) des Spektrometers (7) das Ansaugrohr (1) etwa rechtwinklig durchsetzt.

5. Einspritzanlage nach einem oder mehreren der Ansprüche 1 bis 3, dadurch gekennzeichnet, daß der Lichtstrahl (10) des Spektrometers (7) das Ansaugrohr (1) in spitzem Winkel zur Rohrachse durchsetzt.

6. Einspritzanlage nach einem oder mehreren der vorhergehenden Ansprüche, dadurch gekennzeichnet, daß zwei Lichtstrahlen (10) unterschiedlicher Wellenlänge zur Anregung unterschiedlicher Atom-/Molekülarten das Ansaugrohr (1) durchsetzen.

7. Einspritzanlage nach einem oder mehreren der vorhergehenden Ansprüche, dadurch gekennzeichnet, daß die Lichtquelle (8) als gepulste Lichtquelle hoher Leistung ausgebildet ist.

8. Einspritzanlage nach einem oder mehreren der vorhergehenden Ansprüche, dadurch gekennzeichnet, daß die Messung phasen- und/ oder frequenzselektiv erfolgt.

9. Einspritzanlage nach einem oder mehreren der vorhergehenden Ansprüche, dadurch gekennzeichnet, daß die elektronische Steuerschaltung (6) weitere Motorparameter zur Steuerung des/der Einspritzventile (2) heranzieht.

10. Einspritzanlage nach einem oder mehreren der vorhergehenden Ansprüche, dadurch gekennzeichnet, daß das Ausgangssignal der elektronischen Steuerschaltung (6) während der Start- und Leerlaufphase durch weitere Signale überlagert wird.

## Claims

1. Electronically controlled fuel injection device for mixture-compression spark-ignition combustion engines with
- at least one suction tube (1) connected over the intake valve path with at least one combustion chamber of the engine,
- an injection valve (2) situated on the suction tube and electrically controllable, for feeding the fuel,
- a measuring device, acting in the suction tube (1), analysing the composition of the fuel-air mixture taken in by the motor, as well as
- an electronic control circuit (6) - its input being effectively connected with the measuring organ and its output with the injection valve - which compares the mixture-depending electrical output signals of the measuring device with a reference value to be preset, characterized by the fact that the measuring device is an electro- optical spectrometer (7) whose light source (8) or detector (11) is situated radially in the wall of the suction tube (1) out of the inner cross section of this tube.

2. Fuel injection device according to claim 1, characterized by the fact that the spectrometer (7) is an emission spectrometer with a narrow-band or monochromatic light source (8).

3. Fuel injection device according to claim 1, characterized by the fact that the spectrometer (7) is an extinction spectrometer.

4. Fuel injection device according to one or several of the preceding claims, characterized by the fact that the light beam (10) of the spectrometer (7) passes through the suction tube (1) at about a right angle.

5. Fuel injection device according to one or several of the claims 1 to 3, characterized by the fact that the light beam (10) of the spectrometer (7) passes through the suction tube (1) at an acute angle to the axis of the tube.

6. Fuel injection device according to one or several of the preceding claims, characterized by the fact that two light beams (10) of different wavelength for exciting different kinds of atoms/molecules pass through the suction tube (1

7. Fuel injection device according to one or several of the preceding claims, characterized by the fact that the light source (8) is a pulsed light source of high power.

8. Fuel injection device according to one or several of the preceding claims, characterized by the fact that measurement is effected by phase and/or frequency selection.

9. Fuel injection device according to one or several of the preceding claims, characterized by the fact that the electronic control circuit (6) uses further motor parameters for the control of the injection valve/valves (2).

10. Fuel injection device according to one or several of the preceding claims, characterized by the fact that during the starting and idling phases the output signal of the electronic control circuit (6) is overlaid by other signals.

## Revendications

1. Installation d'injection de carburant à commande électronique pour machines à combustion interne, à compression du mélange et à allumage commandé, avec
- au moins une tubulure d'aspiration (1) reliée à travers le chemin de la soupape d'admission avec au moins l'une des chambres de combustion de la machine,
- une soupape d'injection (2) commandable électriquement, située sur la tubulure d'aspiration et servant à l'alimentation du carburant,
- un dispositif de mesure agissant dans la tubulure d'aspiration (1), qui analyse la composition (air-carburant) du mélange d'air et de carburant aspiré par le moteur, ainsi que
- un circuit de commande électronique (6) dont l'entrée est reliée effectivement avec l'organe de mesure et la sortie avec la soupape d'injection, circuit qui compare les signaux électriques de sortie dépendants du mélange, émis par le dispositif de mesure, avec une valeur de consigne à prérégler, caractérisée par le fait que le dispositif de mesure est un spectromètre électro-optique (7) dont la source lumineuse (8) ou le détecteur (11) se trouvent en position radiale dans la paroi de la tubulure d'aspiration (1) en dehors de la section intérieure de celle-ci.

2. Installation d'injection de carburant selon la revendication 1, caractérisé par le fait que le spectromètre (7) est un spectromètre à émission avec une source lumineuse (8) à bande étroite ou monochromatique.

3. Installation d'injection de carburant selon la revendication 1, caractérisée par le fait que le spectromètre (8) est un spectromètre à extinction.

4. Installation d'injection de carburant selon l'une ou plusieurs des revendications précédentes, caractérisée par le fait que le rayon lumineux (10) du spectromètre (7) passe à travers la tubulure d'aspiration (1) environ à angle droit.

5. Installation d'injection de carburant selon l'une ou plusieurs des revendications 1 à 3, caractérisé par le fait que le rayon lumineux (10) passe à travers la tubulure d'aspiration (1) à angle aigu envers l'axe de la tubulure.

6. Installation d'injection de carburant selon l'une ou plusieurs des revendications précédentes, caractérisé par le fait que deux rayons lumineux (10) de différentes longueurs d'onde pour exciter différents types d'atomes ou de molécules passent à travers la tubulure d'aspiration (1).

7. Installation d'injection de carburant selon l'une ou plusieurs des revendications précédentes, caractérisée par le fait que la source lumineuse (8) est une source pulsée de haute puissance.

8. Installation d'injection de carburant selon l'une ou plusieurs des revendications précédentes, caractérisée par le fait que le mesurage s'effectue par sélection de phase et/ou de fréquence.

9. Installation d'injection de carburant selon l'une ou plusieurs des revendications précédentes, caractérisée par le fait que le circuit de commande électronique (6) utilise d'autres paramètres du moteur pour la commande de la sou- pape/des soupapes d'injection (2).

10. Installation d'injection de carburant selon l'une ou plusieurs des revendications précédentes, caractérisée par le fait que pendant la phase de démarrage et de marche à vide le signal de sortie du circuit de commande électronique (6) est superposé par d'autres signaux.
